# EUROPÄISCHE PATENTSCHRIFT

(11) **EP 0 110 818 B1**
(45) Veröffentlichungstag und Bekanntmachung des Hinweises auf die Patenterteilung: **30.12.1986**
(21) Anmeldenummer: 83810419.8
(22) Anmeldetag: 22.09.1983
(51) Int. Cl.: E02D 5/42, E02D 5/38

(54) **Vorrichtung und Verfahren zur Herstellung von gerammten Ortsbetonpfählen**
Equipment and method for making cast-in-situ concrete piles
Dispositif et méthode pour la réalisation de pieux battus, bétonnés dans le sol

(30) Priorität: 06.12.1982 CH 7064/82
(43) Veröffentlichungstag der Anmeldung: 13.06.1984
(73) Patentinhaber: Guandalini, Claudio, CH-6500 Bellinzona (CH); Massari, Fausto, I-04016 Sabaudia Latina (IT)
(72) Erfinder: Guandalini, Claudio, CH-6500 Bellinzona (CH); Massari, Fausto, I-04016 Sabaudia Latina (IT)
(74) Vertreter: Baggiolini, Raimondo Patent Attorneys

## Beschreibung

Die vorliegende Erfindung umfasst eine Vorrichtung zur Herstellung von gerammten Ortsbetonpfählen sowie ein Verfahren zur Anwendung der Vorrichtung.

Die US-A-3881 320 zeigt und beschreibt eine Vorrichtung zur Herstellung von gerammten Ortbetonpfählen, welche eine Rammhaube mit einer Leitung für das Einbringen von Beton unter Druck, ein Rammrohr, das nach und nach, entsprechend dem Einbringen von Beton, herausgezogen wird, ein Füllrohr, das bis in den unteren Teil des Rammrohres hinabreicht, als Zuleitung für den Pumpbeton sowie eine verlorene, runde Fussplatte unter dem Rammrohr, um das Einbringen von Bodenteilen in das Rammrohr während des Rammvorganges zu verhindern, aufweist.

Die GB-A-644 258 zeigt ebenfalls einen verlorenen, runden Fuss unter dem Rammrohr, um das Eindringen von Bodenteilen in das Rammrohr während des Rammvorganges zu verhindern, welcher Fuss mit Teilen versehen ist, um Armierungseisen in ihrer Lage im Pfahl festzuhalten, wenn das Rammrohr zurückgezogen wird.

Einen ähnlichen Fuss zeigt auch die DE-C-593 620, wobei dieser Fuss ebenfalls Teile aufweist, an welchen ein Bewehrungskorb befestigt werden kann.

Aufgabe der Erfindung ist es, auf wirtschaftliche Weise das Giessen eines Pfahles an Ort und Stelle zu erlauben, ohne dessen übliche Nachteile, nämlich langsamer Arbeitsfortschritt und das Risiko von Einschnürungen oder Unterbrücken im Pfahlschaft, aufzuweisen.

Die erfindungsgemässe Vorrichtung ist im Anspruch 1 beschrieben.

Das Verfahren, zur Anwendung der Vorrichtung ist Gegenstand des Anspruches 2.

Die Vorrichtung besitzt folgende Vorteile :
die Herstellung des Pfahles erfolgt sehr schnell, zumal das Herausziehen des Vortreibrohres gleichzeitig mit dem Einpumpen des Pfahlbetons erfolgt ;
durch das Einpumpen von Beton baut sich im Raum zwischen Rammrohr und Stössel ein erhöhter Luftdruck auf, der an einem Manometer abgelesen werden kann. Beim Betoniervorgang wird dieser Druck nun kontrolliert aufrechterhalten, so dass auf der Betonsäule stets eine Belastung ruht. Dies gewährleistet, dass im Pfahlschaft keine Abschnürungen entstehen ;
der erwähnte Druck auf die Betonsäule erleichtert das Herausziehen des Pfahlrohres. Folglich ergibt sich ein leichterer Aufbau zum Heben desselben;
der Druck des Betons hat ein Verdichten des umliegenden Bodens und die Möglichkeit einer Zwiebelbildung zur Folge, so dass die Mantelreibung des Pfahles erhöht wird.

Die meisten Verfahren gerammter Ortsbetonpfähle verlangen, dass das Rammrohr, beim Einbringen, völlig trocken bleibt. Dies ist bei grösseren Tiefen und durchlässigen, wasserführenden Bodenschrichten oft schwierig einzuhalten. Die Lösung, den Beton durch den zentralen Stössel am Fuss des Rammrohres einzubringen, macht das Verfahren auf Wassereinbrüche völlig unempfindlich.

Zur besseren Erläuterung wird anhand der beiligenden Zeichnung ein bevorzugtes Ausführungsbeispiel der Erfindung näher beschrieben. Gemäss der Zeichnung umfasst die Vorrichtung :
eine Rammhaube, ausgerüstet mit einer Leitung 2 für das Einbringen von Beton unter Druck ;
ein Rammrohr 3 das nach und nach, entsprechend dem Einbringen von Beton herausgezogen wird und das mit einem Anschluss 4 ausgerüstet ist, an dem ein Manometer 4' befestigt werden kann. Dieses Manometer lässt den Luftdruck ablesen, der auf die Oberfläche der Betonsäule wirkt ;
einen Stössel 5 der zentral im Rammrohr 3 gelagert ist, mit Zuleitung 2 für den Pumpbeton, sowie eine zylindrische Hülle 6 für die Verminderung des Druckraumes ;
zwei dehnbare Ringe 7, 7' oder ähnliche Einrichtungen als Abdichtung des Luftdruckes in der Luftdruckkammer 8 zwischen Rammrohr 3 und Stössel 5 sowie zum Blockieren des Stössels 5 und des Rammrohres 3 gegenüber der Rammhaube 1 ;
eine verlorene, kreisrunde Fussplatte 9 unter dem Rammrohr 3, um das Eindringen von Bodenteilen in das Rammrohr während des Rammvorganges, zu verhindern; diese Fussplatte ist mit hakenähnlichen Teilen 10 versehen, um den Armierungskorb 11, der zwischen Rammrohr 3 und Stössel 5 angeordnet ist in seiner Lage im Pfahl zu fixieren, wenn das Rammrohr zurückgezogen wird. Der Rückzug des Rammrohres 3 geschieht in Abhängigkeit des abgelesenen Druckes in der Luftkammer, der seinerseits wiederum von der Pumpgeschwindigkeit des Betons abhängt.

Das Verfahren für die Anwendung der Vorrichtung umfasst folgende Vorgänge :
man stellt das Rammrohr 3 auf die Fussplatte 9, welche sich auf der Terrainober^{f}läche am Pfahlort befindet ;
das Einbringen des Rammrohres 3 geschieht mit Hilfe eines Rammbären, der auf die Rammhaube 1 aufschlägt, und zwar solange bis die nötige Rammtiefe für die Pfahlfundation erreicht ist ;
die ringförmigen Gummielemente 7 werden entlastet, so dass sich die Rammhaube löst und hochgefahren werden kann, zum Zwecke der Einführung der Armierung 11 des Pfahles ;
nach dem Versetzen des Armierungskorbes 11 wird die Rammhaube 1 erneut auf ihre alte Position gefahren und durch Expandieren der Gummielemente 7, 7' erneut blockiert;
der Pfahlebeton wird nun eingepumpt, währenddem auf dem Manometer 4' der Luftdruck abzulesen ist, der sich in der Luftkammer 8 zwischen Stössel 5 und Rammrohr 3, durch das Eindringen des gepumpten Betons, aufbaut ;
nachdem der Luftdruck einen bestimmten Wert erreicht hat, beginnt man mit dem Herausziehen des Rammrohres, wobei dies immer unter Kontrolle des Manometers 4' geschieht, das den Luftdruck in der Luftkammer 8 angibt, und der sich in Abhängigkeit vom Rückzug des Rammrohres 3 und dem eingeführten Beton, einstellt ;
nach vollständig herausgezogenem Rammrohr ist der Pfahl hergestellt und der Zyklus für einen nächsten Pfahl kann beginnen.

Die Vorrichtung und das genannte Verfahren bieten folgende Vorteile :
das Konzept, ein Luftdruckkissen zwischen Rammrohr 3 und Stössel 5 aufzubauen, um beim Betonieren des Pfahles eine dauernde Kontrolle der Kontinuität des Pfahlschaftes, durch Ablesen des Manometers 4', wahrzunehmen ;
die Idee, den Unterschied zwischen dem Raum am Stösselfuss und am verdickten Kopf des Stössels 5 auszunützen, um somit die Erhöhung des Pumpdruckes zu bezwecken ;
durch das Einpumpen von Beton am Rohrfuss wird das Verfahren unabhängig von allfällig im Rammrohr eingedrungenem Grundwasser;
die Mechanik, zum Blockieren und Abdichten von Rammhaube 1 gegenüber Rammrohr 3 und Stössel 5 ;
allgemein das technische Konzept, das einen effizienten und praktischen Arbeitsablauf gewährleistet.

## Patentansprüche

1. Vorrichtung zur Herstellung von gerammten Ortbetonpfählen, welche umfasst :
eine Rammhaube (1), ausgerüstet mit einer Leitung (2) für das Einbringen von Beton unter Druck ;
ein Rammrohr (3), das nach und nach, entsprechend dem Einbringen von Beton, herausgezogen wird und das mit einem Anschluss (4) ausgerüstet ist, an dem ein Manometer (4') befestigt ist, zum Ablesen des Luftdrucks der auf die Oberfläche der Betonsäule wirkt ;
einen rohrförmigen, bis zum Fuß des Rammrohres (3) hinabreichenden Stössel (5) der zentral im Rammrohr (3) gelagert ist, als Zuleitung für den Pumpbeton (2) sowie eine zylindrischen Hülle (6) für die Verminderung des Druckraumes ;
zwei hohle, bezüglich ihres Querschnitts expandierbare Ringe (7, 7') oder ähnliche Einrichtungen, als Abdichtung des Luftdruckes in der Luftdruckkammer (8), zwischen Rammrohr (3) und Stössel (5), und zum Blockieren des Stössels (5) und des Rammrohres (3) gegenüber der Rammhaube (1) ;
eine verlorene, runde Fussplatte (9) unter dem Rammrohr (3), um das Eindringen von Bodenteilen in das Rammrohr, während des Rammvorganges, zu verhindern, welche Fussplatte mit hakenähnlichen Teilen versehen (10) ist, um den Armierungskorb (11), der zwischen Rammrohr (3) und Stössel (5) angeordnet ist in seiner Lage im Pfahl festzuhalten, wenn das Rammrohr zurückgezogen wird, wobei die Rückwärtsbewegung des Rammrohres (3) in Abhängigkeit vom abgelesenen Druck in der Luftkammer, der seinerseits wiederum von der Pumpgeschwindigkeit des Betons abhängt, erfolgt.

2. Verfahren zur Herstellung von Ortbetonpfählen mit der Vorrichtung gemäss Patentanspruch 1, welches folgende Schritte umfasst :
man stellt das Rammrohr (3) auf die Fussplatte (9), welche sich auf der Terrainoberfläche am Pfahlpunkt befindet ;
man bringt das Rammrohr (3) mit Hilfe eines Rammbären ein, der auf die Rammhaube (1) schlägt, und zwar solange bis die nötige Rammtiefe für die Pfahlfundation erreicht ist ;
die ringförmigen Gummielemente (7) werden entlastet, so dass sich die Rammhaube löst und hochgefahren werden kann, zum Zwecke der Einführung der Armierung (11) des Pfahles ;
nach dem Versetzen des Armierungskorbes (11) wird die Rammhaube (1) erneut auf ihre alte Position gefahren und durch Expandieren der Gummielemente (7; 7') erneut blockiert ;
der Pfahlbeton wird nun eingepumpt, während auf dem Manometer (4') der Luftdruck abzulesen ist, der sich in der Luftkammer (8) zwischen Stössel (5) und Rammrohr (3), durch das Eindringen des gepumpten Betons, ergibt ;
nachdem der Luftdruck einen bestimmten Wert erreicht hat, wird mit dem Herausziehen des Rammrohres begonnen, wobei dies immer unter Kontrolle des Manometers (4') geschieht das den Luftdruck in der Luftkammer (8) angibt, und der sich in Abhängigkeit der Rückwärtsbewegung des Rammrohres (3) und dem eingeführten Beton einstellt ;
nach vollständig herausgezogenem Rammrohr (3) wird dieses für einen nächsten herzustellenden Pfahl bereitgestellt.

## Claims

1. An apparatus for the manufacture of tamped concrete piles on site which comprises :
a rammer cap (1) provided with a conduit (2) for the introduction of concrete under pressure ;
a rammer pipe (3) which is withdrawn gradually corresponding to the introduction of concrete and which is provided with a connection (4) on which a pressure gauge (4') is fixed for the reading of the air pressure acting on the surface of the concrete column ;
a tubular plunger (5) extending as far as the base of the rammer tube (3) which is mounted centrally in the rammer tube (3) as feed pipe (2) for the pumped concrete as well as a cylindrical case (6) for the reduction of the pressure space ;
two hollow rings (7, 7') expandable in respect of their cross section or similar devices as sealing of the air pressure in the air pressure chamber (8) between the rammer tube (3) and plunger (5) and for the blocking of the plunger (5) and the rammer tube (3) in respect of the rammer cap (1) ;
dead round base plate (9) under the rammer tube (3) in order to prevent the penetration of particles of soil into the rammer tube during the ramming procedure which base plate is provided with hook-like parts in order to hold firmly in its place in the pile the reinforcement cage (11) which is disposed between the rammer tube (3) and plunger (5) when the rammer tube is drawn back whereby the backward movement of the rammer tube (3) is effected in dependence on the pressure read in the air chamber which in its turn again depends on the pump speed of the concrete.

2. A method for the manufacture of concrete piles on site with the apparatus according to Patent Claim 1 comprising the following steps :
the rammer tube (3) is placed on the base plate (9) which is located on the surface of the ground at the pile point ;
the rammer pipe (3) is inserted with the aid of a ram which strikes the rammer cap (1) and in fact until the required ramming depth for the pile foundation is reached ;
the annular rubber elements (7) are relieved so that the rammer cap (1) is released and can travel upwards for the purpose of introduction of the reinforcement (11) of the pile ;
after the placing of the reinforcing cage (11) the rammer cap (1) is again driven to its old position and again blocked by expanding of the rubber elements (7, 7') ;
the pile concrete is now pumped in whilst the air pressure is read on the pressure gauge (4') which is produced in the air chamber (8) between the plunger (5) and the rammer tube (3) due to the penetration of the pumped concrete ;
after the air pressure has reached a certain value the withdrawal of the rammer tube is started whereby this takes place always under control of the pressure gauge (4') which indicates the air pressure in the air chamber (8) and which is adjusted in dependence on the backwards movement of the rammer tube (3) and the introduced concrete ;
after complete withdrawal of the rammer tube (3) this is prepared for a next pile to be made.

## Revendications

1. Dispositif pour l'établissement de pieux battus bétonnés sur place qui comprend :
une chape de battage (1) équipée d'un conduit (2) pour l'amenée du béton sous pression ;
un tube de battage (3) qui peu à peu est extrait selon l'introduction du béton et qui est équipé d'un raccord (4) auquel est fixé un manomètre (4') pour la lecture de la pression d'air qui s'exerce sur la surface de niveau de la colonne de béton ;
un plongeur 5 tubulaire qui descend jusqu'au pied du tube de battage (3) et qui est établi centralement dans le tube de battage (3) en servant de conduit (2) pour la pompe à béton ainsi qu'une gaine cylindrique (6) pour la diminution de la chambre sous pression ;
deux anneaux creux (7, 7') pouvant se dilater en section transversale ou des dispositifs analogues pour l'obturation contre la pression d'air dans la chambre d'air sous pression (8), entre le tube de battage (3) et le plongeur (5), et pour bloquer le plongeur (5) et le tube de battage (3) par rapport à la chape de battage (1 ) ;
une semelle ronde perdue (9) sous le tube de battage (3) pour empêcher la pénétration de parties du sol dans le tube de battage pendant l'opération de battage, cette semelle étant munie de parties formant crochets (10) pour retenir en place dans le pieu la cage d'armatures (11) disposée entre le tube de battage (3) et le plongeur (5) quand le tube de battage est ramené en arrière, le déplacement en arrière du tube de battage (3) s'effectuant selon la lecture de la pression dans la chambre d'air qui dépend à son tour de la vitesse de pompage du béton.

2. Procédé pour l'établissement de pieux bétonnés sur place avec le dispositif selon la revendication 1, comprenant les opérations suivantes :
on place le tube de battage (3) sur la semelle (9) qui se trouve sur la surface du sol à l'emplacement du pieu ;
on enfonce le tube de battage (3) à l'aide d'un mouton qui frappe sur la chape de battage (1) et cela jusqu'à ce que la profondeur de battage nécessaire pour le fondement du pieu soit atteinte ;
les éléments de caoutchouc annulaires (7) sont déchargés de façon que la chape de battage se libère et puisse être relevée pour l'introduction des armatures (11) du pieu ;
après la pose de la cage d'armatures (11), la chape de battage (1) est amenée de nouveau à son ancienne position et est de nouveau bloquée par l'expansion des éléments de caoutchouc (7, 7') ;
le béton de pieu est alors pompé tandis qu'on lit sur le manomètre (4') la pression d'air qui s'établit entre le plongeur (5) et la chape de battage (3) par la pénétration du béton pompé ;
après que la pression d'air a atteint une valeur déterminée, commence l'extraction du tube de battage toujours sous le contrôle du manomètre (4') qui indique la pression d'air dans la chambre à pression d'air (8), cette pression dépendant du déplacement de recul du tube de battage (3) et du béton introduit ;
après complet enlèvement du tube de battage (3), celui-ci est disponible pour un pieu voisin suivant à établir.
